# EUROPÄISCHE PATENTANMELDUNG

(11) **EP 1 931 178 A1**
(43) Veröffentlichungstag der Anmeldung: **11.06.2008**
(21) Anmeldenummer: 06450174.5
(22) Anmeldetag: 05.12.2006
(51) Int. Cl.: H05B 33/08

(54) **Verfahren zum Betrieb einer flächigen, innenbeleuchteten Anzeigevorrichtung für Verkehrsinformationen und Anzeigevorrichtung zur Durchführung des Verfahrens**

(71) Anmelder: Rosenitsch, Harald, 1130 Wien (AT)
(72) Erfinder: Rosenitsch, Harald, 1130 Wien (AT)
(74) Vertreter: Rippel, Andreas

(57) **Zusammenfassung**

Eine flächige, innenbeleuchtete Anzeigeeinrichtung für Verkehrsinformationen besitzt in einem Gehäuse (1) angeordnete Lichtquellen (7, 8), die nach außen hin durch eine die Verkehrsinformation (4) tragende durchscheinende Platte (3) abgedeckt sind.

Als Lichtquellen sind verschiedenfarbige LED's (8,7) angeordnet, die mit verschiedenen Strömen (Spannungen) betrieben werden. Durch Veränderung der Ströme (Spannungen) werden die erzeugten Mischfarben in einem vorgegebenen Bereich erreicht.

Dadurch wird die Herstellung mit handelsüblichen Materialfarben (Plexiglas, LED's) erleichtert.

## Beschreibung

Die Erfindung bezieht sich auf ein Verfahren zum Betrieb einer flächigen, innenbeleuchteten Anzeigeeinrichtung für Verkehrsinformationen, mit in einem Gehäuse angeordneten Lichtquellen, die nach außen hin durch eine die Verkehrsinformation tragende durchscheinende Platte abgedeckt sind. Ferner ist Gegenstand der Erfindung eine Anzeigeeinrichtung zur Durchführung des Verfahrens.

Zur Wiedergabe von Verkehrsinformationen, insbesondere auf Flugplätzen, sind Anzeigeeinrichtungen der genannten Art bekannt, bei denen als Lichtquellen Glühlampen oder Leuchtstofflampen verwendet werden. Nachteilig bei solchen Anzeigeeinrichtungen ist, dass einerseits keine gleichmäßige Lichtverteilung auf der Sichtfläche erzielt wird, bei niedrigen Temperaturen weniger Lichtleistung erbracht wird und andererseits der Stromverbrauch solcher Lampen relativ hoch ist und auch die Lebensdauer dieser Lampen im Vergleich zu LED's sehr begrenzt ist.

Auf anderen Gebieten der Anzeigetechnik wurden schon LED's eingesetzt, jedoch ist ein einfacher Austausch der Leuchtstofflampen durch LED's nicht ohne weiteres möglich. Die Behörde verlangt insbesondere auf Flughäfen, z.B. ein Gelb mit einer Wellenlänge von 573 - 583 nm. Dieses Gelb kann mit handelsüblichen Platten aus Plexiglas und einfärbigen LED's nicht erreicht werden. Erforderliche Sonderanfertigungen sind jedoch schwierig bzw. teuer und nur in großen Mengen erhältlich.

Die Erfindung hat es sich insbesondere zum Ziel gesetzt, ein Verfahren der eingangs genannten Art zu schaffen, bei dem die behördlich vorgegebenen Werte erreicht werden können, wobei jedoch die Anschaffung bzw. Herstellung auch kleinerer Stückzahlen ohne großen Kostenaufwand möglich ist. Erreicht wird dies dadurch, dass zur Erzeugung insbesondere behördlich vorgegebener Farbtöne und Intensitäten als Lichtquellen verschiedenfarbige LED's mit entsprechenden Strömen (Spannungen) betrieben werden, bis die vorgeschriebenen Lichtwerte erreicht sind. Durch Veränderung der Ströme (Spannungen) ist es möglich, dass die erzeugten Mischfarben relativ genau in den vorgegebenen Bereich von z.B. 570 nm oder andere Wellenlängen kommen.

Bei einer vorteilhaften Ausführungsform einer Anzeigeeinrichtung zur Durchführung dieses Verfahrens sind abwechselnd gelbe und grüne LED's in einer im Gehäuse befestigten Halterung angeordnet.

Es ist dabei zweckmäßig, wenn in einer Halterung spannungsbedingt (24V) acht gelbe und sechs grüne LED's abwechselnd untereinander angeordnet sind und mehrere Halterungen nebeneinander im Gehäuse befestigt sind.

Eine einfache Befestigung der Halterungen im Gehäuse wird erfindungsgemäß dadurch erreicht, dass das Gehäuse Schlitze zum Einschieben der Halterungen aufweist.

Nachstehend ist die Erfindung anhand eines in den Zeichnungen dargestellten Ausführungsbeispieles näher beschrieben, ohne auf dieses Beispiel beschränkt zu sein.
Dabei zeigt
- Fig. 1: in schaubildlicher Ansicht eine flächige, innenbeleuchtete Anzeigeeinrichtung ;
- Fig. 2: eine erfindungsgemäße Halterung, die in Schlitze des Gehäuses eingeschoben ist;
- Fig. 3: eine teilweise Ansicht einer Halterung.

Gemäß Fig. 1 ist ein Gehäuse 1 auf Füßen 2 abgestützt, und die Vorderseite des Gehäuses ist durch eine durchscheinende Platte 3 abgedeckt. Diese Platte 3 trägt eine Verkehrsinformation 4.

Im Gehäuse 1 ist wenigstens ein Profilrahmen 5 befestigt, der mindestens eine Halterung 6 hält. Jede Halterung 6 dient im Ausführungsbeispiel (Fig. 3) zur Befestigung von drei mal sechs grünen LED's 7 und acht gelben LED's 8. In Fig. 3 ist nur eine Reihe von LED's gezeichnet, die anderen Reihen sind durch Mittellinien angedeutet bzw. ist die letzte Reihe nicht mehr dargestellt.

An bzw. in den Halterungen 6 sind auch die elektrischen Teile, insbesondere die Regler, für die Anspeisung der LED's 7, 8 angeordnet.

Der Profilrahmen 5 weist Schlitze 9 auf, in welche die Halterungen 6 eingeschoben werden können. Ein Schlitz 10 dient der Aufnahme der Platte 3.

Die Ströme (Spannungen) für die einzelnen LED's werden erfindungsgemäß solange verändert, bis der vorgegebene Bereich der Wellenlänge des ausgesandten Lichtes bzw. die entsprechende Farbe erreicht ist. Dadurch können auch fertigungs- und chargenbedingte Farbveränderungen des Plexiglases und der LED's ausgeglichen werden.

Im Rahmen der Erfindung sind zahlreiche Abänderungen möglich. So könnte die Anbringung der LED's 7, 8 im Gehäuse 1 anders als dargestellt erfolgen. Auch die Anzahl, das Verhältnis und die Farben der LED's könnte verändert werden.

## Patentansprüche

1. Verfahren zum Betrieb einer flächigen, innen beleuchteten Anzeigeeinrichtung für Verkehrsinformationen, mit in einem Gehäuse (1) angeordneten Lichtquellen (7, 8), die nach außen hin durch eine die Verkehrsinformation (4) tragende durchscheinende Platte (3) abgedeckt sind, **dadurch gekennzeichnet, dass** zur Erzeugung insbesondere behördlich vorgegebener Farbtöne und Intensitäten als Lichtquellen verschiedenfarbige LED's (8, 7) mit entsprechenden Strömen (Spannungen) betrieben werden, bis die vorgeschriebenen Lichtwerte erreicht sind.

2. Anzeigeeinrichtung zur Durchführung des Verfahrens nach Anspruch 1, **dadurch gekennzeichnet, dass** als Lichtquellen gelbe (8) und grüne (7) LED's angeordnet sind, die mit verschiedenen Spannungen betrieben werden.

3. Anzeigeeinrichtung nach Anspruch 2, **dadurch gekennzeichnet, dass** abwechselnd verschiedenfarbige LED's (7, 8) in einer im Gehäuse (1) befestigten Halterung (6) angeordnet sind.

4. Anzeigeeinrichtung nach Anspruch 2 oder 3, **dadurch gekennzeichnet, dass** in einer Halterung (6) drei mal acht gelbe (8) und sechs grüne (7) LED's abwechselnd untereinander angeordnet sind und mehrere Halterungen (6) nebeneinander im Gehäuse (1) befestigt sind.

5. Anzeigeeinrichtung nach Anspruch 3 oder 4, **dadurch gekennzeichnet, dass** das Gehäuse (1) Schlitze (9) zum Einschieben der Halterungen (6) aufweist.
